# EUROPÄISCHE PATENTSCHRIFT

(11) **EP 1 124 036 B1**
(45) Veröffentlichungstag und Bekanntmachung des Hinweises auf die Patenterteilung: **14.09.2005**
(21) Anmeldenummer: 01101366.1
(22) Anmeldetag: 22.01.2001
(51) Int. Cl.: E06C 7/08

(54) **Leiter**
Ladder
Echelle

(30) Priorität: 09.02.2000 DE 10005598
(43) Veröffentlichungstag der Anmeldung: 16.08.2001
(73) Patentinhaber: Firma Zarges GmbH & Co. KG, 82362 Weilheim (DE)
(72) Erfinder: Einsle, Robert, 86971 Peiting (DE); Dietz, Fritz, 82432 Walchensee (DE)
(74) Vertreter: Baronetzky, Klaus

(56) Entgegenhaltungen:
- BE-A- 790 025
- DE-A- 1 409 302
- DE-A- 2 735 592
- FR-A- 1 175 422
- FR-A- 2 356 801
- FR-A- 2 547 254

## Beschreibung

Die vorliegende Erfindung betrifft eine Leiter gemäß dem Oberbegriff von Anspruch 1.

Es sind zahlreiche Leitern bekannt geworden, bei denen die Leitersprossen in den Leiterholmen verankert sind. Um ein möglichst günstiges Verhältnis zwischen Gewicht und Stabilität einerseits und die Herstellkosten andererseits zu erzielen, werden häufig Strangpreßprofile sowohl für die Sprossen als auch für die Holme eingesetzt, die aus Aluminium oder einer anderen Leichtmetallegierung bestehen. Runde Sprossen lassen durch Umbördeln des holmseitigen Endes und durch Aufweiten der Sprosse an geeigneten Stellen in einem doppelwandigem Holm recht gut verankern.

Aus der FR-A1-2 356 801 ist eine Leiter bekannt, bei der die Sprossen über Schrauben oder dgl. verdrehsicher in den Holmen gelagert sein sollen. Ferner ist aus der DE-A1-1 409 302 eine Leiter bekannt, bei der eine Verdrehsicherung zwischen Sprosse und Holm über eine Nut/Feder-Verbindung gewährleistet sein soll. In beiden Fällen kommt es bei länger andauernder Wechsellast dazu, dass sich die Verbindung zwischen Sprosse und Holm lockern kann; das bestehende Montagespiel kann sich vergrößern.

In vielen Fällen ist es jedoch wünschenswert, der Sprosse eine Form zu geben, die von einem kreisrunden Rohr abweicht. Beispiele hierfür sind aus der FR-OS 23 69 411 ersichtlich. Häufig wird eine Sprosse angestrebt, deren Außendurchmesser im wesentlichen rechteckig oder quadratisch ist und die eine flache Trittfläche bietet. Der Arbeitswinkel von Leitern weicht in vielen Fällen deutlich von der Senkrechten ab, so daß sich die Trittfläche bei der erwünschten horizontalen Erstreckung schräg zur Längsachse des Holms erstrecken muß, wie es aus Fig. 17 der FR 23 69 411 ersichtlich ist. Bei Bockleitern kann der Verkantungswinkel zwischen der horizontalen Trittfläche und dem Holm durchaus etwa beispielsweise 30° betragen.

Bei einer solchen Lösung besteht das Problem, daß durch die Verkantung der Holm seitlich geschwächt wird, nachdem die vorspringende Kante der Sprosse recht weit zur Holmseite vorragt. Auch ist das Umbördeln enger Radien schwierig, wenn keine Materialrisse in Kauf genommen werden sollen.

Zudem sind die Kosten von gut bördelfähigem Material erheblich höher.

Es ist bereits vorgeschlagen worden, hier eine Warmverformung vorzunehmen, die aber immer teuer ist und sich daher nicht durchgesetzt hat.

Um eine von der Festigkeit befriedigende und auch ästhetisch ansprechende Umbördelung zu gewährleisten, ist es vorgeschlagen worden, eine Sprosse mit einem runden Kern herzustellen, der von einer schräg stehenden Trittfläche abgedeckt ist, und die nicht-runden Elemente im Bereich der Befestigung im Holm auszuklinken, wobei dann die verbleibenden nicht-runden Elemente zugleich als Verdrehsicherungs-Anschlag dienen können. Zwar läßt sich hierdurch eine qualitativ ansprechende Umbördelung sicherstellen. Jedoch ist die Belastbarkeit der Leiter überraschend gering und in intensiver Dauerbeanspruchung sind Brüche oder zumindest ein Lockern der Verbindungen zwischen Holm und Sprosse nicht ausgeschlossen. Zwar wäre es möglich, durch Vergrößerung der Materialstärke die erwünschte Festigkeit bereitzustellen. Dies läuft jedoch dem Entwicklungsziel einer stabilen und dennoch leichtgewichtigen Leiter entgegen.

Ein weiterer Nachteil der vorgeschlagenen Lösung liegt darin begründet, daß die so ausgebildete Sprosse an einem oberen und einem unteren Ende ausgesprochen spitzwinklig scharf zuläuft. Durch diese asymmetrische Spitzen ist nicht nur die Gefahr von Verletzungen deutlich erhöht, sondern insbesondere ist der Einsatz einer derartigen Leiter als Universalleiter nicht möglich. Derartige Leitern weisen beidseitig Füße auf, so daß sie in beliebiger Weise umgedreht und bestiegen werden können.

Zahlreiche weitere Vorschläge sind gemacht worden, die darauf abzielen, die Nachteile der bekannten Lösungen zu beseitigen.

So ist es beispielsweise vorgeschlagen worden, anstelle eines runden Sprossen-Innenquerschnitts einen ovalen Sprossen-Innenquerschnitt zu wählen, der sich dann mit seiner Längsachse schräg zum Holm erstrecken kann. Zwar läßt sich ein derartiger Querschnitt besser bördeln als ein Sprossenquerschnitt mit lediglich abgerundeten Ecken. Die Materialbelastung ist jedoch deutlich höher als bei einem kreisrunden Querschnitt. Dennoch findet eine Schwächung des Holms aufgrund der schrägstehenden Längsachse des ovalen Querschnitts statt, so daß auch diese Lösung nur als Kompromiß in Betracht gezogen worden ist.

Demgegenüber liegt der Erfindung die Aufgabe zugrunde, eine Leiter gemäß dem Oberbegriff von Anspruch 1 zu schaffen, die auch universell einsetzbar ist, ohne daß eine erhöhte Verletzungsgefähr bestände, wobei dennoch eine sichere Verdrehsicherung trotz einfacher Montage bei preisgünstiger Herstellung gewährleistet ist.

Diese Aufgabe wird erfindungsgemäß durch Anspruch 1 gelöst. Vorteilhafte Weiterbildungen ergeben sich aus den Unteransprüchen.

Die erfindungsgemäße Leiter weist zunächst Holme auf, die für die Aufnahme von erfindungsgemäßen Sprossen geeignet sind. Bevorzugt weisen die Holme zurückspringende Bereiche auf, die von Kanten begrenzt sind, die als erfindungsgemäße Kraftübertragungsflächen dienen können. Erfingungsgemäß besonders günstig ist es, daß die Drehanschläge durch Ausklinken der unrunden Teile der Sprosse symmetrisch hergestellt sind. Hierdurch läßt sich die aufgebrachte Drehkraft gleichmäßig abstützen, so daß sie nicht zu einer asymmetrischen Belastung der Sprosse im Holm führt, die eine Lockerung der Sprosse/Holm-Verbindung begünstigen würde.

Besonders günstig ist es, daß durch die Umbördelung die erfindungsgemäßen Schrägflächen als Kraftübertragungsflächen wirken. Die Verdrehsicherung wird hierdurch nicht nur formschlüssig, sonders insbesondere auch kraftschlüssig sichergestellt. Hiermit erreicht man, daß durch eine Wechselbelastung kein Lockern entsteht, denn die einander zugewandten Schrägflächen von Sprosse und Holm stehen stets auf Spannung, so daß keine Mikrobewegung entstehen kann. Dies stellt einen erheblichen Vorteil gegenüber gerade einseitigen Drehanschlägen dar.

Erfindungsgemäß ist zudem die Ausgestaltung des Drehanschlags so gewählt, daß der Drehanschlag mit möglichst geringen Steifigkeitssprüngen den Übergang zwischen Sprossenende und Sprosse bildet. Hierzu ist es bevorzugt, wenn die Ausklinkung sich in einem schrägen Winkel erstreckt, zu dem dann die Kante des zurückspringenden Bereichs des Holms passend gewählt ist.

Überraschend läßt sich die Dauerhaltbarkeit auch von Wechselbelastungen unterliegenden Stufen deutlich steigern, und aufgrund der symmetrischen Ausgestaltung der Stufe, die im Grunde vier Drehanschläge aufweisen kann, die symmetrisch um sie herum verteilt sind, also oben und unten sowie beidseitig gegen ihrer Drehachse, läßt sich eine erfindungsgemäß ausgestattete Leiter universell einsetzen.

In einer modifizierten Ausgestaltung ist es auch möglich, den Ort des Drehanschlags von dem Rohr deutlich beabstandet zu halten. Diese Ausgestaltung ist insbesondere dann günstig, wenn die Sprosse als Stufe ausgebildet ist, nachdem an Stufen stärkere Verdrehkräfte angreifen als an Sprossen in engerem Sinne. Hier seien unter Sprossen im weiteren Sinne sowohl Sprossen im engeren Sinne als auch Stufen zu verstehen.

Erfindungsgemäß besonders günstig ist es, daß die Sprosse in einem kreisrunden Rohr endet, das mit möglichst geringer Materialbelastung umgebördelt werden kann. Das erfindungsgemäße Rohr läßt sich auch gut aufweiten, um die Festigkeit der Sprosse/Holm-Verbindung gerade auch bei einwandigen, also C-Holmen, so groß wie möglich zu halten. Durch eine Aufweitung des Innendurchmessers der Sprosse an Stellen, die den Holmwänden knapp benachbart sind, läßt sich die Stabilität und Dauerhaftigkeit der Sprosse/Holm-Verbindung drastisch steigert. Hierbei ist es nicht erforderlich, die Aufweitung kreisringförmig vorzunehmen. Vielmehr hat es sich als günstig herausgestellt, die Aufweitung stumpf je über einen Umfangsbereich von beispielsweise 45° vorzunehmen, wobei dann beispielsweise vier Aufweitungen gleichmäßig um den Umfang verteilt vorgesehen sein können.

Bevorzugt sind Aufweitungen sowohl der inneren als auch der äußeren Holmwand benachbart vorgesehen. Die Aufweitungen erstrecken sich bevorzugt holminnenseitig, also im Grunde zwischen den beiden Holmwänden und diesen eng benachbart. Durch diese Maßnahme ist eine sichere Abstützung der Sprosse im Holm sowohl bei Zug- als auch bei Druckbelastung gewährleistet.

Gemäß einem weiteren, besonders günstigen Gesichtspunkt ist durch die Schrägstellung der Drehanschläge, aber auch durch die zurückspringenden Bereiche in der äußeren Holmwand eine Aussteifung des Holm gewährleistet, und dies kombiniert mit der versenkten Aufnahme der Umbördelung. Das Rücksprungmaß kann praktisch so gewählt sein, daß die Bördeltiefe dem Rücksprungmaß entspricht, so daß ein bündiger Abschluß der Leiter außen gewährleistet ist. Diese Ausgestaltung trägt zur verbesserten Handhabung bei und reduziert auch die Gefahr des Hängenbleibens an dieser Stelle.

Weitere Vorteile, Einzelheiten und Merkmale ergeben sich aus der nachstehenden Beschreibung mehrerer Ausführungsformen der Erfindung anhand der Zeichnung.

Es zeigen:
- Fig. 1: einen Schnitt durch eine erfindungsgemäßen Sprosse einer erfindungsgemäßen Leiter;
- Fig. 2: einen Schnitt durch eine Holm/Sprossen-Verbindung der Leiter in der Ausführungsform gemäß Fig. 1;
- Fig. 3: eine perspektivische Ansicht eines Teils einer erfindungsgemäßen Leiter in einer weiteren Ausführungsform;
- Fig. 4: eine schematische Schnittansicht einer Sprosse einer weiteren Ausführungsform einer Leiter, welche Sprosse zur Stufe verbreitert ist;
- Fig. 5: eine Schnittansicht der Sprosse/Holm-Verbindung für die Leiter gemäß Fig. 4;
- Fig. 6: eine Schnittansicht einer Sprosse/Holm-Verbindung einer weiteren Ausführungsform einer erfindungsgemäßen Leiter; und
- Fig. 7: ein vergrößerter leicht schematisierter Schnitt durch eine erfindungsgemäße Sprosse/Holm-Verbindung in einer weiteren Ausführungsform.

Eine erfindungsgemäße Leiter 10, von der in Fig. 1 lediglich ein kleiner Ausschnitt dargestellt ist, weist einen Holm 12 und eine Sprosse 14 auf. In an sich bekannter Weise erstrecken sich zahlreiche Sprossen 14 zwischen Holmen 12. Die Sprosse 14 besteht ebenso wie die weiteren Sprossen aus einem AluminiumStrangpreßprofil in der aus Fig. 1 ersichtlichen Form. Die Sprosse weist innen einen Querschnitt eines Rohres 16 auf. An dem oberen und unteren Ende erstrecken sich seitlich Flügel 18, die die Breite der Sprosse 14 deutlich vergrößern und an ihrer Oberseite mit einer Riffelung 20 versehen sind. Diese Ausgestaltung einer Sprosse 14 erhöht die Trittfestigkeit der Leiter gegenüber einer runden Sprosse in ganz besonderem Maße.

Wie aus Fig. 1 ersichtlich ist, erstrecken sich die Flügel 18 so, daß die Oberseite 22 der Sprosse eine leichte Wellenform aufweist. Die oberen Flügel 18 sind endseitig nach unten und die unteren Flügel 18 sind endseitig nach oben abgekröpft. In die einander gegenüberliegenden Abkröpfungen und den Zwischenraum zwischen den Flügeln ausfüllend, die Flügel aber zudem nach vorne und hinten überragend, sind Zusatzelemente bzw. im wesentlichen C-förmige Stoßschutzprofile 24 aus Kunststoff in den Sprossen aufgenommen. Bevorzugt sind die Stoßschutzprofile 24 in den Sprossen verankert, bevor die Sprosse/Holm-Verbindung hergestellt ist.

Das Stoßschutzprofil 24 steht leicht unter Spannung, so daß das Stoßschutzprofil etwas elastisch einfedert oder beim Preßvorgang mit einrolliert wird und einen Stoßschutz gegenüber der Berührung des recht harten Sprossenmetalls beim Benutzen der Leiter bildet.

Es versteht sich, daß in den zwischen den Flügeln je gebildeten Raum beliebige andere geeignete Elemente einführbar sind, beispielsweise auch Elemente zum Aufhängen der Leiter oder dergleichen.

Aus Fig. 2 ist eine erfindungsgemäße Sprossen/Holm-Verbindung 26 ersichtlich. Die Sprosse 14 weist über ihre nahezu gesamte Länge den aus Fig. 1 ersichtlichen Aufbau auf. Am Sprossenende 28 sind die Flügel 18 allerdings entfernt, beispielsweise durch Ausklinken oder Abdrehen. Dort verbleibt die Sprosse 14 als Rohr 16 und ist in entsprechende Ausnehmungen in dem Holm 12 eingesteckt.

Erfindungsgemäß bilden die Enden der Flügel 18 Absätze , die mit entsprechenden Kraftübertragungsflächen 32 des Holms 12 zusammenwirken und damit einen Drehanschlag 34 für die Sprosse bilden. Hierzu weist die innere Holmwand 36 einen rückspringenden Bereich 38 auf, der von den Kraftübertragungsflächen bzw. Schrägflächen 32 begrenzt ist. Die Breite des rückspringenden Bereichs 38 ist so ausgelegt, daß sie im wesentlichen dem Außendurchmessers des Rohrs 16 entspricht. Die Schrägflächen 32 und die Anschlagflächen 30 erstrecken sich im wesentlichen im Winkel von 45° zur Längsachse der Sprosse 14.

Auch die äußere Holmwand 40 weist einen rückspringenden Bereich 42 auf. Die beiden rückspringenden Bereiche 38 und 42 springen dementsprechend aufeinander zu und verjüngen den Holm 12 mittig. Im rückspringenden Bereich 42 ist der Holm vom Ende 28 der Sprosse durchtreten. Das Sprossenende 28 weist dort eine Umbördelung 44 auf, die den rückspringenden Bereich 42 im wesentlichen ausfüllt.

Die Umbördelung 44 ist in einer solchen Weise angebracht, daß der Holm 12 zwischen der Umbördelung 44 und den Absätzen etwas eingespannt ist. Ferner ist die Sprosse 14 an den aus Fig. 2 ersichtlichen Stellen bzw. Aufweitungen 46 von innen etwas aufgeweitet und zwar je knapp der Wand 36 bzw. 40 benachbart.

Aus Fig. 3 ist eine perspektivische Ansicht einer entsprechenden Leiter 10 im einzelnen ersichtlich.

Die Leiter 10 weist in dieser Ausführungsform, zwischen Holm 12 und Sprosse 14 eingespannt, Hilfselemente 50 und 52 auf, die als Haken oder als Führungselement für die Leiter 10 dienen. Die Hilfselemente 50 weisen in dem dargestellten Ausführungsbeispiel eine Profilierung auf, die der Form der Holmwand 36 angepaßt ist, so daß die Verdrehsicherung der Sprosse 14 sich indirekt über das Hilfselement 50 bzw. 52 ergibt, das zwischen Holm und Sprosse eingespannt ist.

Aus Fig. 4 ist eine modifizierte Ausgestaltung einer erfindungsgemäßen Sprossen/Holm-Verbindung ersichtlich. Bei dieser Lösung erstrecken sich Flügel 18 deutlich weiter nach außen als bei der Ausführungsform gemäß den Figuren 1 bis 3. Sie sind auf ihrer Oberseite 22 gewellt und dann je nach unten abgekantet. Die Montage in dem Holm 12 erfolgt so, daß die Oberseite 22 sich leicht schräg zur Längsachse des Holms erstreckt, so daß diese Ausführungsform besonders für eine Bockleiter oder sonstige schrägstehende Leiter geeignet ist.

Aus Fig. 5 ist ersichtlich, in welcher Weise die Sprosse 14 in den Holm 12 eingreift. Auch bei dieser Ausführungsform ist das Sprossenende 28 ausgeklinkt, wobei die Form der Ausklinkung genau an die Form der Holmwand 36 angepaßt ist. Darüber hinaus erstrecken sich Enden 54 der Flügel in entsprechenden Einbuchtungen bzw. Hinterschneidungen 56 an dem Holm 12 und bilden einen zusätzlichen Drehanschlag an dem Holm 12, zumal der Abstand zwischen den Enden 54 und der Drehachse des Sprossenendes 28 recht groß ist.

Die Ausführungsform gemäß Fig. 6 unterscheidet sich von dieser Ausführungsform dadurch, daß der Holm 12 noch etwas verbreitert ist, so daß die Enden 54 in Nuten bzw. Hinterschneidungen 58 des Holms laufen.

In diesem Ausführungsbeispiel ist die innere Holmwand 36 und die äußere Holmwand 40 symmetrisch ausgebildet, so daß ein einmal als Strangpreßprofil hergestelltes Holmprofil beliebig verwendbar ist.

Aus Fig. 7 ist eine vergrößerte Darstellung einer weiteren Ausführungsform der erfindungsgemäßen Sprosse/Holm-Verbindung ersichtlich. Die Kraftübertragungsfläche 32 wirkt mit dem schrägen Absatz 30 der Sprosse zusammen, und zwar so, daß diese beiden Flächen stets unter Vorspannung einander anliegen.

Die Vorspannung ist nicht nur durch die Aufweitung 46, sondern insbesondere auch durch die Umbördelung 44, die aus Fig. 2 ersichtlich ist, sichergestellt. Um zu gewährleisten, daß stets ausreichend Flächenpressung vorliegt, die im Grunde bereits aufgrund des Reibschlusses ein Verdrehen verhindert, ist sichergestellt, daß zwischen dem rückspringenden Bereich 38 einerseits und dem nicht ausgeklinkten Bereich 57 der Sprosse andererseits ein Abstand in Form des Spiels 59 besteht. Entsprechendes gilt für das Spiel 60 zwischen dem Flügel 18 und dem Holm 12. Durch die symmetrische und vorspannungsbehaftete Kraftbeaufschlagung der Sprosse/Holm-Verbindung wird insbesondere auch die Dauerhaltbarkeit nachhaltig verbessert, denn es ist ausgeschlossen, daß sich die Verbindung durch Mikrobewegungen aufgrund der Wechsellast nach und nach lockert.

Es versteht sich, daß die Erfindung nicht auf die dargestellten Ausführungsformen beschränkt ist. Wesentlich ist jedenfalls die symmetrische Drehabstützung der Sprossen/Holm-Verbindung, wobei erfindungsgemäß durch die Schrägflächen ein Steifigkeitssprung vermieden wird.

## Patentansprüche

1. Leiter (10) mit Sprossen/Holm-Verbindungen, bei denen eine im wesentlichen rohrförmige Sprosse (14) den Holm (12) durchtritt und zur Verankerung in diesem endseitig umgebördelt ist, wobei der Holm (12) der Sprosse (14) benachbart eine Kraftübertragungsfläche (32) aufweist, die einen Drehanschlag (34) für die Sprosse (14) bildet wobei eine Anschlagfläche (30) dieser gegenüberliegend an der Sprosse (14) ausgebildet ist **dadurch gekennzeichnet, dass** die Sprosse (14) über die Kraftübertragungsfläche (32) durch die Umbördelung (44) kraft-und formschlüssig unter Vorspannung mit dem Holm (12) verbunden ist.

2. Leiter (10) nach Anspruch 1, **dadurch gekennzeichnet, daß** die Anschlagfläche (30) als Kraftübertragungsfläche ausgebildet ist .

3. Leiter (10) nach Anspruch 1, **dadurch gekennzeichnet, daß** die Sprosse (14) endseitig unter Bildung eines Absatzes ausgeklinkt ist und der Drehanschlag (34) für die Sprosse (14) an einem nicht ausgeklinkten Teil der Sprosse (14) gebildet ist.

4. Leiter (10) nach einem der vorhergehenden Ansprüche, **dadurch gekennzeichnet, daß** die Sprosse (14) außen unrund ausgebildet ist und insbesondere eine Schrägstellung gegen die Längsachse des Holms (12) aufweist.

5. Leiter (10) nach einem der vorhergehenden Ansprüche, **dadurch gekennzeichnet, daß** der Holm (12) doppelwandig d.h. mit einer äußeren Wand (40) und einer inneren Wand (36) ausgebildet, die Sprosse an der äußeren Wand (40) umgebördelt und der inneren Wand (36) ein- oder beidseitig benachbart aufgeweitet ist.

6. Leiter (10) nach einem der vorhergehenden Ansprüche, **dadurch gekennzeichnet, daß** die Anschlagfläche (30) des Holmes (12) eine vorzugsweise stranggepreßte Kante ist, die insbesondere in beide Drehrichtungen einen Drehanschlag (34) für die Sprosse (14) bildet.

7. Leiter (10) nach einem der vorhergehenden Ansprüche, **dadurch gekennzeichnet, daß** die Sprosse (14) rund, insbesondere kreisrund umgebördelt ist.

8. Leiter (10) nach einem der vorhergehenden Ansprüche, **dadurch gekennzeichnet, daß** der Holm (12) einen zurückspringenden Bereich (38, 42) aufweist, dessen Rücksprungmaß im wesentlichen der Umbördelung (44) entspricht.

9. Leiter (10) nach einem der vorhergehenden Ansprüche, **dadurch gekennzeichnet, daß** der Holm (12) eine Hinterschneidung (56, 58) aufweist, in welche ein unrunder Teil der Sprosse (14) eingreift.

10. Leiter (10) nach einem der vorhergehenden Ansprüche, **dadurch gekennzeichnet, daß** die der Sprosse (14) zugewandte Wand (36) des Holms (12) einen zum Inneren des Holms hin rückspringenden Bereich (38) aufweist, an dessen Seite die Anschlagfläche (30) ausgebildet ist.

11. Leiter (10) nach einem der vorhergehenden Ansprüche, **dadurch gekennzeichnet, daß** die Anschlagfläche (30) durch eine Schrägfläche gebildet ist, die sich in einem Winkel von 20 bis 70°, bevorzugt etwa 45° zur Achse der Sprosse (14) erstreckt.

12. Leiter (10) nach einem der vorhergehenden Ansprüche, **dadurch gekennzeichnet, daß** die Sprosse (14) zur Bildung einer Stufe an ihrer Oberseite zwei Flügel (18) aufweist, die mindestens teilweise formschlüssig an dem Holm (12) anliegen.

13. Leiter (10) nach einem der vorhergehenden Ansprüche, **dadurch gekennzeichnet, daß** die Sprosse (14) mindestens eine Ausnehmung aufweist, die für die Aufnahme eines Zusatzelements(24), insbesondere aus Kunststoff, bestimmt ist.

14. Leiter (10) nach Anspruch 13, **dadurch gekennzeichnet, daß** das Zusatzelement (24) zwischen den Flügeln (18) aufgenommen ist und daß inbesondere mindestens einer der Flügel (18) angerollt ist.

15. Leiter (10) nach einem der vorhergehenden Ansprüche, **dadurch gekennzeichnet, daß** eine Aufweitung des Sprossenendes (28) lediglich über einen Teil des Innenumfangs der Sprosse (14) erfolgt, insbesondere an drei oder vier gleichmäßig um den Umfang verteilten Stellen, mit einer Gesamtabdeckung von weniger als der Hälfte des Umfangs der Sprosse (14).

16. Leiter (10) nach einem der vorhergehenden Ansprüche, **dadurch gekennzeichnet, daß** zwischen Holm (12) und Sprosse (14) eine Hilfselement (50,52) eingeklemmt ist, das insbesondere formschlüssig an dem Holm gehalten ist und einen Formschluß für die Sprosse (14) bietet, und daß die Kontur des Holmes (12) im wesentlichen der Kontur des Hilfselements (50, 52) entspricht.

17. Leiter (10) nach Anspruch 8, **dadurch gekennzeichnet, daß** die Umbördelung (44) im wesentlichen den gesamten zurückspringenden Bereich (42) des Holms (12) ausfüllt.

18. Leiter (10) nach Anspruch 10, **dadurch gekennzeichnet, daß** ein Ausklinken der Sprosse in dem dem zurückspringenden Bereich (38) zugewandten Teil stärker erfolgt, so daß dort ein Spiel in Richtung der Sprossenachse zwischen Sprosse (14) und Holm (12) verbleibt:

## Claims

1. Ladder (10) with rung/upright connections in which a substantially tubular rung (14) passes through the upright (12) and is flanged at the end for the purpose of anchoring it in the upright, wherein said upright (12) has, adjacent to the rung (14), a force-transmitting face (32) which forms a rotation stop (34) for said rung (14), and wherein a stop face (30) is constructed on the said rung (14) opposite said force-transmitting face, **characterised in that** the rung (14) is connected to the upright (12) by the flanged portion (44) via the force-transmitting face (32) in a force-locking and form-locking manner with pretensioning.

2. Ladder (10) according to claim 1, **characterised in that** the stop face (30) is constructed as a force-transmitting face.

3. Ladder (10) according to claim 1, **characterised in that** the rung (14) is notched out at the end, thereby forming an offset, and the rotation stop (34) for the rung (14) is formed on a part of said rung (14) which is not notched out.

4. Ladder (10) according to one of the preceding claims, **characterised in that** the rung (14) is of non-round construction on the outside and, in particular, has an oblique position in relation to the longitudinal axis of the upright (12).

5. Ladder (10) according to one of the preceding claims, **characterised in that** the upright (12) is constructed in a double-walled manner, that is to say with an outer wall (40) and an inner wall (36), the rung is flanged at said outer wall (40) and said inner wall (36) is widened in a manner adjacent to one or both sides.

6. Ladder (10) according to one of the preceding claims, **characterised in that** the stop face (30) of the upright (12) is a preferably extruded edge which forms a rotation stop (34) for the rung (14), particularly in both directions of rotation.

7. Ladder (10) according to one of the preceding claims, **characterised in that** the rung (14) is round, in particular circular.

8. Ladder (10) according to one of the preceding claims, **characterised in that** the upright (12) has a recessed region (38, 42), the size of whose recess substantially corresponds to the flanged portion (44).

9. Ladder (10) according to one of the preceding claims, **characterised in that** the upright (12) has an undercut (56, 58) in which a non-round part of the rung (14) engages.

10. Ladder (10) according to one of the preceding claims, **characterised in that that** wall (36) of the upright (12) which faces towards the rung (14) has a region (38) which is recessed towards the interior of said upright and on the side of which the stop face (30) is constructed.

11. Ladder (10) according to one of the preceding claims, **characterised in that** the stop face (30) is formed by an oblique face which extends at an angle of 20 to 70°, and preferably about 45°, to the axis of the rung (14).

12. Ladder (10) according to one of the preceding claims, **characterised in that** the rung (14) has on its upper side, for the purpose of forming a step, two vanes (18) which rest against the upright (12), at least partly in a form-locking manner.

13. Ladder (10) according to one of the preceding claims, **characterised in that** the rung (14) has a least one cutout which is intended for receiving an additional element (24), particularly made of plastic.

14. Ladder (10) according to claim 13, **characterised in that** the additional element (24) is received between the vanes (18) and that, in particular, at least one of said vanes (18) is rolled on.

15. Ladder (10) according to one of the preceding claims, **characterised in that** widening of the end (28) of the rung takes place only over part of the inner periphery of said rung (14), particularly at three or four points distributed uniformly around the periphery, with a total cover of less than half the periphery of the rung (14).

16. Ladder (10) according to one of the preceding claims, **characterised in that** there is clamped in, between the upright (12) and the rung (14), an auxiliary element (50, 52) which is held, particularly in a form-locking manner, on the upright and offers a form-locking connection for the rung (14), and that the contour of the upright (12) substantially corresponds to the contour of the auxiliary element (50, 52).

17. Ladder (10) according to claim 8, **characterised in that** the flanged portion (44) fills up substantially the entire recessed region (42) of the upright (12).

18. Ladder (10) according to claim 10, **characterised in that** notching-out of the rung takes place more intensively **in that** part which faces towards the recessed region (38), so that a clearance in the direction of the axis of the rung is left at that point between said rung (14) and the upright (12).

## Revendications

1. Échelle (10) avec des assemblages entre échelon et montant, dans lesquels un échelon (14) sensiblement tubulaire passe à travers le montant (12) et est ancré dans celui-ci par sertissage à l'extrémité dudit échelon, le montant (12) comportant à proximité de l'échelon (14) une surface de transmission de force (32), qui forme une butée de rotation (34) pour les échelons (14), une surface de butée (30) étant réalisée en face de cette dernière sur l'échelon (14), **caractérisée en ce que** l'échelon (14), par le sertissage (44), est assemblé avec le montant (12) par adhérence et emboîtage et sous précontrainte, par l'intermédiaire de la surface de transmission des forces (32).

2. Échelle (10) selon la revendication 1, **caractérisée en ce que** la surface de butée (30) est réalisée sous forme de surface de transmission des forces.

3. Échelle (10) selon la revendication 1, **caractérisée en ce que** l'échelon (14) est entaillé du côté extrémité en formant une saillie et la butée de rotation (34) pour l'échelon (14) est formée sur une partie non entaillée de l'échelon (14).

4. Échelle (10) selon l'une quelconque des revendications précédentes, **caractérisée en ce que** l'échelon (14) est ovalisé à l'extérieur et présente une position inclinée par rapport à l'axe longitudinal du montant (12).

5. Échelle (10) selon l'une quelconque des revendications précédentes, **caractérisée en ce que** le montant (12) est réalisé à double paroi, c'est-à-dire avec une paroi extérieure (40) et une paroi intérieure (36), l'échelon est assemblé par sertissage sur la paroi extérieure (40) et est évasé au voisinage d'un côté ou des deux côtés contre la paroi intérieure (36).

6. Échelle (10) selon l'une quelconque des revendications précédentes, **caractérisée en ce que** la surface de butée (30) du montant (12) est un bord extrudé de préférence, qui forme une butée de rotation (34), en particulier dans les deux sens de rotation, pour l'échelon (14).

7. Échelle (10) selon l'une quelconque des revendications précédentes, **caractérisée en ce que** l'échelon (14) est serti en formant un rond, de préférence circulaire.

8. Échelle (10) selon l'une quelconque des revendications précédentes, **caractérisée en ce que** le montant (12) comporte une zone en retrait (38, 42), dont la valeur du retrait correspond sensiblement au sertissage (44).

9. Échelle (10) selon l'une quelconque des revendications précédentes, **caractérisée en ce que** le montant (12) comporte un détalonnage (56, 58), dans lequel s'engage une partie ovalisée de l'échelon (14).

10. Échelle (10) selon l'une quelconque des revendications précédentes, **caractérisée en ce que** la paroi (36) du montant (12), orientée vers l'échelon (14), comporte une zone (38), qui est en retrait vers l'intérieur du montant et sur le côté de laquelle est formée la surface de butée (30).

11. Échelle (10) selon l'une quelconque des revendications précédentes, **caractérisée en ce que** la surface de butée (30) est formée par une surface inclinée qui s'étend en formant avec l'axe de l'échelon (14) un angle de 20 à 70°, de préférence environ 45°.

12. Échelle (10) selon l'une quelconque des revendications précédentes, **caractérisée en ce que** l'échelon (14), en vue de former un épaulement sur sa face supérieure, comporte deux ailes (18) qui sont en appui au moins par emboîtage contre le montant (12).

13. Échelle (10) selon l'une quelconque des revendications précédentes, **caractérisée en ce que** l'échelon (14) comporte au moins un évidement qui est destiné à recevoir un élément supplémentaire (24), en particulier en matière plastique.

14. Échelle (10) selon la revendication 13, **caractérisée en ce que** l'élément supplémentaire (24) est reçu entre les ailes (18) et **en ce que**, en particulier, au moins une des ailes (18) est moletée.

15. Échelle (10) selon l'une quelconque des revendications précédentes, **caractérisée en ce qu'**un élargissement de l'extrémité (28) de l'échelon s'étend uniquement sur une partie du contour intérieur de l'échelon (14), en particulier en trois ou quatre emplacements régulièrement répartis sur la périphérie en couvrant au total moins de la moitié de la périphérie de l'échelon (14).

16. Échelle (10) selon l'une quelconque des revendications précédentes, **caractérisée en ce qu'**entre le montant (12) et l'échelon (14) est serré un élément auxiliaire (50, 52), qui est maintenu en particulier par emboîtage contre le montant et offre un emboîtage pour l'échelon (14), et **en ce que** le contour du montant (12) correspond sensiblement au contour de l'élément auxiliaire (50, 52).

17. Échelle (10) selon la revendication 8, **caractérisée en ce que** le sertissage (44) comble sensiblement toute la zone (42) en retrait dans le montant (12).

18. Échelle (10) selon la revendication 10, **caractérisée en ce qu'**un entaillage de l'échelon est plus accentué dans la partie orientée vers la zone en retrait (38), de manière à y laisser un jeu, dans le sens axial de l'échelon, entre l'échelon (14) et le montant (12).
